# EUROPÄISCHE PATENTSCHRIFT

(11) **EP 0 868 949 B1**
(45) Veröffentlichungstag und Bekanntmachung des Hinweises auf die Patenterteilung: **04.12.2002**
(21) Anmeldenummer: 98105767.2
(22) Anmeldetag: 30.03.1998
(51) Int. Cl.: B21C 47/14

(54) **Windungsleger in Drahtwalzstrassen**
Coil forming head for a wire rolling mill
Tête de formation de boucles pour un train de laminage de fil

(30) Priorität: 02.04.1997 DE 19713603
(43) Veröffentlichungstag der Anmeldung: 07.10.1998
(73) Patentinhaber: SMS Demag AG, 40237 Düsseldorf (DE)
(72) Erfinder: David, Siegfried, 57271 Hilchenbach (DE)
(74) Vertreter: Valentin, Ekkehard, Dipl.-Ing.

(56) Entgegenhaltungen:
- EP-A- 0 067 127
- EP-A- 0 554 976
- WO-A-88/03959
- FR-A- 2 342 801
- GB-A- 943 474
- US-A- 3 750 974

## Beschreibung

Die Erfindung betrifft ein Windungsleger in Drahtwalzstraßen, bestehend aus einem, das Legerohr aufnehmenden Legerohrhalter, der eine, den Drahteinführ-Rohrteil haltende Tragscheibe aufweist, die mit einer, den Draht zuführenden rotierenden Einsteckhülse für diesen Rohrteil drehkuppelbar ist, wobei die Tragscheibe achsmittig mit einem, den Legearmteil des Legerohres aufnehmenden Krag-Ansatz verbunden ist (siehe z.B. EP-A-0 554 976).

Windungsleger dieser Art werden durchweg zur Sicherung gegen äußere Einflüsse und zur Unfallverhütung mit einer ortsfesten, abnehmbaren kastenförmigen Schutzhaube versehen, die die bewegten Teile des Windungslegers umschließt. Innerhalb dieser Schutzhaube entstehen, verursacht durch die schnell rotierenden Teile der Halteelemente des Legerohres und des Rohres selbst starke Luftverwirbelungen, die häufig auch Schwingungen des gesamten Aggregats zur Folge haben und dabei auch den Energiebedarf für den Antrieb des Windungslegers erhöhen.

Der Erfindung liegt die Aufgabe zu Grunde, diese bekannte Ausbildung von Windungslegern so zu verbessern, daß die Luftverwirbelungen erheblich verringert, die resultierenden Schwingungen beseitigt und damit auch der Energiebedarf für den Antrieb des Windungslegers verringert werden.

Diese Aufgabe wird durch einen, den Legerohrhalter mit radialen Abständen umfassenden zylindrischen oder stumpfkegeligen Mantelkörper gelöst, dessen, der Einsteckhülse zugewandte Stirnöffnung lösund festlegbar mit der Tragscheibe des Legerohrhalters verbunden ist, und in dessen Mantelwand Luftdurchtrittsöffnungen angeordnet sind. Der Mantelkörper kann, wie die Erfindung weiter vorsieht, eine lös- und festlegbar in seine, der Einsteckhülse abgewandte Stirnöffnung eingesetzte, mit Durchtrittsöffnungen für den Legearm und LuftDurchtrittsöffnungen versehene Ringscheibe aufweisen. In die Luftdurchtrittsöffnungen können dabei erfindungsgemäß, nach Art von Turbinenscheiben wirkende Luftleitelemente eingesetzt werden. Bei einer stumpfkegligen Ausbildung des Mantelkörpers kann der, die Ringscheibe aufnehmende Mantelteil die Form eines zylindrischen Ansatzes aufweisen. Wie die Erfindung weiter vorsieht kann in der freien Stirnseite des Krag-Ansatzes eine Längsmittenöffnung für den Einschub des Hubarms eines Montage-Hebezeugs vorgesehen werden, wobei der Hubarm als U-Winkelarm ausgebildet, zwei oder mehr, gegeneinander versetzte Angriffspunkte für das Hebezeug aufweisen kann.

Der, mit den oben genannten Merkmalen der Erfindung ausgebildete Windungsleger bringt neben den bereits erwähnten Verbesserungen auch die Vorteile mit sich, daß mit Hilfe der Luftdurchtrittsöffnungen im Mantelkörper und Ringscheibe und der Luftleitelemente in dem Mantelkörper ein gesteuerter Luftdurchfluß durch entsprechenden Kühlung des Legerohres und der Halteelemente erzeugt werden kann und das Legerohr und seine Tragelemente mit Hilfe des U-Winkelarms und der versetzten Angriffspunkte für das Hebezeug beim Ein- und Ausbau sowohl in die horizontale Rohr-Wechselposition als auch in die geneigte Betriebsposition bringbar sind.

Schließlich kann in einer Weiterbildung der Erfindung außerhalb der Draht-Walzstraße ein der Einsteckhülse entsprechendes drehbar gelagertes Einsteckelement und ein, den Mantelkörper und die Tragelemente des Legerohres aufnehmender Tragwagen vorgesehen werden, der nach Einbringen des Drahteinführrohrteils in das Einsteckelement, Kupplung der Tragscheibe mit diesem und Lösen der Verbindung zwischen Tragscheibe und Stirnöffnung des Mantelkörpers, den Mantelkörper über das Einsteckelement hinweg verfahrend bewirkt, daß die vom Einsteckelement gehaltenen Tragelemente des Legerohres und das Legerohr selbst von außen frei zugänglich sind.

Diese Anordnung erlaubt es, die Tragelemente des Legerohres zusammen mit dem Mantelkörper aus der Drahtwalzstraße herauszufahren und bspw. zur Verkürzung der Unterbrechungen des Betriebs der Straße gegen einen vorbereiteten Satz von Tragelementen und Legerohr auszutauschen. Das Legerohr des ausgefahrenen Satzes kann nach Wegschieben des Mantelkörpers gewartet oder ebenfalls bspw. gegen eine für andere Betriebsbedingungen günstigere Rohrform ausgetauscht werden. Dieser Austausch wird durch die freie Zugänglichkeit des Legerohres z.B. bei Spannverklemmungen des Rohres erheblich erleichtert. Weiterhin lassen sich die Halteelemente des Legerohres mit Hilfe einer stationären Auswuchtmaschine ohne Schwierigkeiten auswuchten.

Die Anwendung der Erfindung führt wegen der verbesserten Kühlung des Legearms und seiner Tragelemente, der einfachen Auswuchtmöglichkeit, der Beseitigung von Schwingungen, der besseren Anpassung der Legerohrform an die jeweiligen Betriebsbedingungen und der kurzen Betriebsunterbrechungszeit auch zu der Erzeugung gleichmäßigerer Drahtwindungen, deren entsprechend gleichmäßigerer Ablage und damit zu besseren Drahtbundformen. Auch werden die Geräuschentwicklung verringert und die Standzeit der Legerohre vergrößert.

Die Erfindung wird anhand des in der Zeichnung dargestellten Ausführungsbeispiels näher erläutert. In der Zeichnung zeigen
- Fig. 1: Die Vorrichtung, in der Seitenansicht, teilweise geschnitten, in schematischer Darstellung.
- Fig. 2: Die Vorrichtung nach Fig. 1 in einer anderen Arbeitsposition in der gleichen Darstellungsart.

Wie aus Fig. 1 zu ersehen, ist am Ausgang der nicht dargestellten Drahtwalzstraße der Windungsleger angeordnet. Dieser besteht aus dem Legerohr 1, das von einer Tragscheibe 2 und einem, achsmittig an dieser angesetzten Radansatz 3 gehalten wird. Der Drahteinführrohrteil 1a des Legerohres 1 ist dabei durch eine Ausnehmung 2a in der Tragscheibe 2 hindurchgeführt und mit seinem Einführende in eine Einsteckhülse 4 eingesteckt, die in einem Antriebsgehäuse 5 gelagert über ein Kegelrad 6 auf nicht dargestellte Weise angetrieben wird. Die Tragscheibe 2, der Krag-Ansatz 3 und der Drahteinführteil 1a, sowie der von, auf das Ende des Krag-Ansatzes gesetzten Halteelementen 8 gehaltene Legearmrohrteil 1b werden von einem, hier stumpfkegelig ausgebildeten Mantelkörper 7 umschlossen, dessen kleinere der Einsteckhülse 4 zugewandte Kegelöffnung in einen Flanschring 7a übergeht, der auf die Tragscheibe 2 aufgeschoben, mit dieser, auf nicht dargestellter Weise lösbar verbunden ist. Die, der Einsteckhülse 4 abgewandte, größere Kegelöffnung geht in einen zylindrischen Ansatz 7b über, in den eine Ringplatte 9 eingesetzt ist. In der Wand des Mantelkörpers 7 sind Luftdurchtrittsöffnungen 10 vorgesehen, ebenso in den Halteelementen 8, wobei hier zusätzlich Luftleitelemente 11 in der Form von Turbinenscheiben angeordnet sind.

Bei der, von der Einsteckhülse 4 ausgehenden Rotation der Tragscheibe 2 mit Kragansatz 3, der Halteelemente 8 und des, von diesem gehaltenen Legerohr 1, umschlossen von dem Mantelkörper 7 mit der Ringplatte 9 wird von den Leitelementen 11 ein, durch die Luftdurchtrittsöffnungen 10 angesaugter, beim zylinderförmigen Ansatz 7b austretender, den Mantelkörper 7 durchströmender Luftstrom erzeugt, der insb. das Legerohr 1 und dessen Tragelemente 3 und 8 beaufschlagt. Den Mantelkörper 7 umgibt eine Sicherungshaube 12, die hier ebenfalls ein Durchtrittsöffnung 12a aufweist.

In eine stirnseitige Längsmittenöffnung kann der Arm 13a eines U-Winkel Hubarms 13 eingebracht werden, dessen anderer Arm 13b, hier zwei gegeneinander versetzte Angriffspunkte a und b für den Einsatz eines (nicht dargestellten) Hebezeugs aufweist. Diese versetzten Angriffspunkte a bzw. b erlauben es den Krag-Ansatz 3 und mit diesen das Legerohr 1 wahlweise in eine um den Winkel α gegen die Vertikale geneigte Betriebsposition bzw. horizontale Legerohrwechselposition zu bringen.

Fig. 2 zeigt ein außerhalb der Drahtwalzstraße angeordnetes, in einem ortsfesten Lagergehäuse 14 gelagertes Einsteckelement 15, das der Einsteckhülse 4 nach Fig. 1 entspricht. Mit diesem Einsteckelement 15 ist die Tragscheibe 2 der Windungslegereinrichtung gekuppelt, die, entsprechend der Anordnung nach Fig. 1 aus dieser Tragscheibe 2, dem Tragansatz 3, dem Legerohr 1 und dessen Tragelementen sowie dem Mantelkörper 7 besteht. Nach Lösen der Verbindung zwischen dem Flanschring 7a und der Tragscheibe 2 wird der Tragwagen in Richtung des eingezeichneten Teils verschoben und bewegt dabei den Mantelkörper 7 mit der kleineren Kegelöffnung über das Einsteckelement 15 hinweg aus der, in unterbrochenen Linien dargestellten Position in die, in vollen Linien wiedergegebene Position. Die Tragscheibe 2 mit dem Tragansatz 7 und das Legerohr 1 mit den Halteelementen 8 werden dadurch für die vorgesehenen Auswechsel- und Wartungsarbeiten frei zugänglich.

### Bezugszeichenverzeichnis

- 1.: Legerohr
- 1a: Radeinführrohr
- 1b: Legearmrohrteil
- 2.: Tragscheibe
- 2a: Ausnehmung
- 3.: Krag-Ansatz
- 3a: Längsmittenöffnung
- 4.: Einsteckhülse
- 5.: Antriebsgehäuse
- 6.: Kegelrad
- 7.: Mantelkörper
- 7a: Flanschring
- 7b: Zylinderförmiger Ansatz
- 8.: Halteelemente
- 9.: Ringplatte
- 10.: Luftdurchtrittsöffnung
- 11.: Leitelemente
- 12.: Sicherungshülse
- 12a: Luftdurchtrittsöffnung
- 13: U-Winkelhubarm
- 13a: U-Winkelarm
- 14.: Lagergehäuse
- 15.: Einsteckelement
- 16.: Tragwagen

## Patentansprüche

1. Windungsleger in Drahtwalzstraßen, bestehend aus einem das Legerohr (1) aufnehmenden Legerohrhalter der eine, den Drahteinführrohrteil haltende Tragscheibe (2) aufweist, die mit einer, den Draht zuführenden rotierenden Einsteckhülse (4) für diesen Rohrteil drehkuppelbar ist, wobei die Tragscheibe (2) achsmittig mit einem, den Legearmteil des Legerohres (1) aufnehmenden Fragansatz (3) verbunden ist
**gekennzeichnet durch**
einen, den Legerohrhalter mit radialen Abständen umfassenden zylindrischen oder stumpfkegligen Mantelkörper (7), dessen, der Einsteckhülse (4) zugewandte Stirnöffnung lös- und festlegbar mit der Tragscheibe (2) des Legerohrhalters verbunden ist, und in dessen Mantelwand Luftdurchtrittsöffnungen (10) angeordnet sind.

2. Windungsleger nach Anspruch 1
**gekennzeichnet durch**
in die, der Einsteckhülse (4) abgewandte Öffnung des Mantelkörpers (7) eingesetzte Halteelemente für den Legearm (1b) und Luftdurchtrittsöffnungen.

3. Windungsleger nach Anspruch 2
**gekennzeichnet durch**
in die Luftdurchtrittsöffnungen eingesetzte, nach Art von Turbinenscheiben wirkende Luftleitelemente (11).

4. Windungsleger nach einem der Ansprüche 1 bis 3 mit einem stumpfkegeligen Mantelkörper
**dadurch gekennzeichnet,**
**daß** der, die Halteelemente (8) aufweisende Mantelteil die Form eines zylindrischen Ansatzes (7b) aufweist.

5. Windungsleger nach einem oder mehreren der Ansprüche 1 bis 4 **gekennzeichnet durch**
eine, in der freien Stirnseite des Krag-Ansatzes (3) angeordnete Längsmittenöffnung (3a) für den Einschub des Hubarms (13a) eines Montage-Hebezeugs.

6. Windungsleger nach Anspruch 5
**dadurch gekennzeichnet,**
**daß** der Hubarm (13a) als Arm eines U-Winkelarms (13) ausgebildet, zwei oder mehr gegeneinander versetzte Angriffspunkte (a; b) für das Hebezeug aufweist.

7. Windungsleger nach einem oder mehreren Ansprüchen 1 bis 6
**gekennzeichnet durch**
ein außerhalb der Drahtwalzstraße angeordnetes, der Einsteckhülse (4) entsprechendes, drehbar gelagertes Einsteckelement (14) und einen, den Mantelkörper (7) und die Tragelemente (2, 3, 8) des Legerohres (1) aufnehmenden Tragwagen (16), der nach Einbringen des Drahteinführrohrteils (1a) in das Einsteckelement (14) Kupplung der Tragscheibe (2) mit diesem und Lösen der Verbindung zwischen Tragscheibe (2) und Stirnöffnung des Mantelkörpers (7), diesen über das Einsteckelement (14) hinweg verfahrend, die von diesen gehaltenen Tragelemente (2, 3, 8) des Legerohres und das Legerohr (1) von außen frei zugänglich macht.

## Claims

1. A laying head in wire rolling mills, consisting of a laying tube holder that accommodates the laying tube (1) and contains a support disk (2) that holds the tubular wire inserting element, wherein the support disk can be rotatively coupled to a rotating attachment sleeve (4) for this tubular element which supplies the wire, and wherein the axial center of the support disk (2) is connected to a cantilever-type projection (3) that accommodates the laying arm section of the laying tube (1), **characterized by** a shell member (7) that has a cylindrical shape or the shape of a truncated cone and encompasses the laying tube holder, wherein the shell member and the laying tube holder are radially spaced apart from one another and the end face opening of the shell member which faces the attachment sleeve (4) can be connected to and disconnected from the support disk (2) of the laying tube holder, and wherein air passage openings (10) are arranged in the wall of the shell member.

2. The laying head according to Claim 1, **characterized by** holding elements for the laying arm (1b) which are inserted into the opening of the shell member (7) that faces away from the attachment sleeve (4), and by air passage openings.

3. The laying head according to Claim 2, **characterized by** air guide elements (11) that are inserted into the air passage openings and operate similar to turbine wheels.

4. The laying head according to one of Claims 1 - 3 with a shell member that has the shape of a truncated cone, **characterized by** the fact that the shell section which contains the holding elements (8) has the shape of a cylindrical projection (7b).

5. The laying head according to at least one of Claims 1 - 4, **characterized by** a longitudinally central opening (3a) in the free end face of the cantilever-type projection (3) which serves for inserting the lifting arm (13a) of an installation lifting tool.

6. The laying head according to Claim 5, **characterized by** the fact that the lifting arm (13a) is realized in the form of one limb of an angular U-arm (13) that contains two or more points (a; b) for engaging the lifting tool, wherein said engagement points are offset relative to one another.

7. The laying head according to at least one of Claims 1 - 6, **characterized by** a rotationally supported attachment member (14) that correspond to the attachment sleeve (4) and is arranged outside of the wire rolling mill, and by a support cart (16) that accommodates the shell member (7) and the support elements (2, 3, 8) of the laying tube (1), wherein the support cart renders the support elements (2, 3, 8) of the laying tube which are held by the support cart, as well as the laying tube (1), freely accessible from the outside after introducing the tubular wire inserting element (1a) into the attachment member (14), coupling the support disk (2) thereto and separating the connection between the support disk (2) and the end face opening of the shell member (7), namely while displacing the shall member over the attachment member (14).

## Revendications

1. Poseur de spires dans des trains à fil laminé comprenant un support de tube de pose recevant le tube de pose (1), qui présente un disque porteur (2) portant la partie de tube d'introduction de fil, lequel disque peut être couplé en rotation avec une douille d'introduction (4) rotative et amenant le fil pour cette partie de tube, le disque porteur (2) étant relié au milieu de l'axe avec une embase en porte-à-faux (3) recevant la partie du bras de pose du tuyau de pose (1), **caractérisé par** une corps enveloppe (7) cylindrique ou de forme tronconique, englobant le support du tuyau de pose avec des espacements radiaux, dont l'ouverture frontale tournée vers la douille d'insertion (4) est reliée au disque porteur (2) du support de tube de pose de façon à pouvoir être détachée et fixée, et dans la paroi d'enveloppe duquel sont disposées des ouvertures de passage d'air (10).

2. Poseur de spires selon la revendication 1, **caractérisé par** des éléments de retenue insérés dans l'ouverture, opposée à la douille d'introduction (4), du corps d'enveloppe (7) pour le bras de pose (1b) et des ouvertures de passage d'air.

3. Poseur de spires selon la revendication 2, **caractérisé par** des éléments de déflection d'air (11) insérés dans les ouvertures de passage d'air et agissant à la façon de disques de turbine.

4. Poseur de spires selon l'une quelconque des revendications 1 à 3 avec un corps d'enveloppe de forme tronconique, **caractérisé en ce que** la partie d'enveloppe présentant les éléments de retenue (8) présente la forme d'une embase (7b) cylindrique.

5. Poseur de spires selon l'une quelconque ou plusieurs des revendications 1 à 4, **caractérisé par** une ouverture médiane longitudinale (3a) disposée sur la face frontale libre de l'embase en porte-à-faux (3) pour l'introduction du bras de levage (13a) d'un engin de levage et de montage.

6. Poseur de spires selon la revendication 5, **caractérisé en ce que** le bras de levage (13a), conçu comme le bras d'un bras angulaire en U (13), présente deux ou plus de deux points d'application (a ; b) décalés les uns par rapport aux autres pour l'engin de levage.

7. Poseur de spires selon l'une quelconque ou plusieurs des revendications 1 à 6, **caractérisé par** un élément d'introduction (14) disposé à l'extérieur du train de laminage de fil, correspondant à la douille d'introduction (4), logé de façon pivotante, et un chariot porteur (16) recevant le corps d'enveloppe (7) et les éléments porteurs (2, 3, 8) du tuyau de pose (1), lequel chariot, après l'introduction de la partie de tube d'insertion de fil (1a) dans l'élément d'introduction (14), après le couplage du disque porteur (2) avec cet élément et le détachement de la liaison entre le disque porteur (2) et l'ouverture frontale du corps d'enveloppe (7), déplace celui-ci au-delà de l'élément d'introduction (14), rend librement accessible par l'extérieur les éléments porteurs (2, 3, 8), maintenus par ces éléments, du tuyau de pose et le tuyau de pose (1).
